# EUROPÄISCHE PATENTSCHRIFT

(11) **EP 0 819 641 B1**
(45) Veröffentlichungstag und Bekanntmachung des Hinweises auf die Patenterteilung: **24.10.2001**
(21) Anmeldenummer: 97810465.1
(22) Anmeldetag: 11.07.1997
(51) Int. Cl.: B65H 39/055, B65H 39/075, B65H 5/32

(54) **Einrichtung zum Verarbeiten von gefalzten Druckbogen**
Device for processing folded printed sheets
Dispositif pour traiter des feuilles imprimées pliées

(30) Priorität: 19.07.1996 CH 181396
(43) Veröffentlichungstag der Anmeldung: 21.01.1998
(73) Patentinhaber: GRAPHA-HOLDING AG, 6052 Hergiswil (CH)
(72) Erfinder: Hartmann, Rolf, 4143 Dornach (CH); Langenegger, Daniel, 4805 Brittnau (CH)

(56) Entgegenhaltungen:
- EP-A- 0 095 603
- EP-A- 0 551 055
- EP-A- 0 771 754
- DE-A- 19 638 448

## Beschreibung

Die Erfindung betrifft eine Einrichtung zum Verarbeiten von gefalzten Druckbogen mit wenigstens einer an einem Förderweg angeordneten Arbeitsstation, wobei eine Arbeitsstation ein Druckbogenanleger ist, der die Druckbogen vereinzelt und öffnet, mit einem endlos umlaufenden Förderorgan und einer Mehrzahl von dem Druckbogenanleger zu beschickenden Auflagen, die hintereinander angeordnet am Förderorgan angebracht sind und auf denen die Druckbogen im Bereich ihres Falzes jeweils auf einer Auflagekante der jeweiligen Auflage reitend abstützbar sind, wobei die Auflagen in gegenseitigem Abstand nacheinander an der Arbeitsstation vorbeigeführt werden.

Eine Einrichtung dieser Art ist aus der EP - A - 0 551 055 bekannt, die den nächstliegenden Stand der Technik für die Vertragsstaaten Frankreich und Italien darstellt. Diese Einrichtung dient zum Sammeln und anschliessenden Heften von Druckprodukten. Die Druckprodukte werden vor dem Heften einer Fördereinrichtung mit quer zur Transportrichtung verlaufenden Aufnahmesprossen gespreizt zugeführt.
Ein weiterer Sammelhefter zeigt die EP - A - 0 681 923, wobei hier jedoch die Auflagekanten der Auflagen sich parallel zur Förderrichtung erstrecken.
Das Entnehmen von gefalzten Papierbogen aus einem Stapel und das Ablegen solcher Bogen auf einer Fördereinrichtung ist seit langem bekannt, wie die CH - A - 408 065 aus dem Jahr 1961 zeigt.

Einrichtungen der genannten Gattung mit quer zur Transportrichtung sich erstreckenden Auflagen haben sich in der Praxis jedoch nicht durchgesetzt. Der Grund liegt darin, dass die Beschickung hier vergleichsweise aufwendig ist. Einrichtungen, die parallel zur Förderrichtung sich erstreckende Auflagen aufweisen, haben sich hingegen in der Praxis bewährt, weisen aber den Nachteil auf, dass eine weitere Erhöhung der Transportgeschwindigkeit und damit der Leistung beschränkt möglich ist.

Den für die Schweiz, Liechtenstein, Deutschland und Grossbritannien gültige Stand der Technik besteht aus der nachveröffentlichten EP - A - 0 771 754, die unter Artikel 54 (3) EPÜ fällt, die eine Einrichtung zum Verarbeiten von gefalzten Druckbogen mit einer an einem Förderweg angeordneten Arbeitsstation offenbart, wobei die Arbeitsstation ein Druckbogenanleger ist, der die Druckbogen vereinzelt und öffnet, und mit einem endlos umlaufenden Förderorgan und einer Mehrzahl von dem Druckbogenanleger zu beschickenden Auflagen, die hintereinander angeordnet am Förderorgan angebracht sind und auf denen die Druckbogen im Bereich ihres Falzes jeweils auf einer Auflagekante der jeweiligen Auflage reitend abstützbar sind, wobei die Auflagen in gegenseitigem Abstand nacheinander an der Arbeitsstation vorbeigeführt werden und wobei die Auflagekanten der Auflagen sich schräg zur Förderrichtung des Förderorgans erstrecken und dabei einen Winkel von 30 bis 60° bilden.

Die Aufgabe besteht darin, eine Einrichtung der genannten Gattung zu schaffen, welche bei einfacher Zuführung der Druckbogen eine höhere Leistung gestattet.

Einerseits ist die Aufgabe nach einer für Frankreich und Italien gültigen Fassung durch einen ersten Satz von Ansprüchen 1 bis 12 gelöst und andererseits ist die Aufgabe nach einer für die Schweiz, Liechtenstein, Deutschland und Grossbritannien gültigen Fassung durch einen zweiten Satz von Ansprüchen 1 bis 10 gelöst.

Bei der erfindungsgemässen Einrichtung kann, verglichen mit einer Einrichtung mit Längstransport gemäss der EP - A - 0 681 923, mit gleicher Fördergeschwindigkeit eine höhere Leistung erreicht werden, da die Druckbogen in dichterer Reihe sich folgen können. Da sich die Auflagekanten schräg zur Förderrichtung des Förderorgans erstrecken, lassen sich die Auflagen wesentlich einfacher beschicken. Die Erfindung ermöglicht somit einerseits eine einfache Beschickung und andererseits eine höhere Leistung.
Eine Heftstation sowie ein Kartenkleber können auch bei der erfindungsgemässen Einrichtung ohne weiteres eingesetzt werden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch eine Draufsicht auf eine erfindungsgemässe Einrichtung,
- Fig. 2: schematisch eine Seitenansicht der Einrichtung gemäss Figur 1, und
- Fig. 3: schematisch eine Teilansicht der erfindungsgemässen Einrichtung.

Die erfindungsgemässe Einrichtung weist gemäss den Figuren 1 und 2 mehrere Anleger 1 auf, in denen gemäss Figur 3 von einem Stapelmagazin 13 Druckbogen 6 einzeln mittels gegensinnig umlaufenden Oeffnungskörpern 16 und 17 geöffnet und jeweils auf einer sattelförmigen Auflage 4 abgelegt werden. Die sattelförmigen Auflagen 4 sind mit hier lediglich schematisch dargestellten Schwenkachsen 5 an einem Förderorgan 16 angelenkt. Jede Auflage 4 ist am oberen Ende mit einer sich horizontal erstreckenden Auflagekante 8 versehen, die zur Aufnahme eines etwa mittig gefalzten Druckbogens 6 dient, wie die in Figur 3 ganz links dargestellte sattelförmige Auflage 4₅ zeigt. Wie die Figur 3 erkennen lässt, werden die Auflagen 4₁ - 4₅ bzw. ihre Auflagekanten 8 im Bereich der Druckbogenaufnahme vorerst gleich- und anschliessend gegensinnig zu der mit Pfeil 3 angedeuteten Transportrichtung verschwenkt. Die Antriebsenergie für diese Schwenkbewegungen kann mit einem hier nicht gezeigten Kurbelantrieb vom Förderorgan 16 abgeleitet werden. Durch das Verschwenken der Auflagen 4 kann die relative Geschwindigkeit der Auflagekanten im Zusammenwirkungsbereich des Druckbogenanlegers 1 bis auf den Wert 0 herabgesetzt werden, was eine Vereinfachung der auf die Auflagen 4 einwirkenden Organe ermöglicht. Es wird hierzu auf die Schweizerische Patentanmeldung Nr. 03088/95 vom 01.11.1995 hingewiesen.

Wie insbesondere Figur 1 zeigt, erstrecken sich die sattelförmigen Auflagen 4 sowie die Auflagekanten 8 schräg zum Förderweg 2. Entsprechend dieser schrägen Ausrichtung sind die Anleger 1 ebenfalls schräg zum Förderweg 2 ausgerichtet. Die Stapelmagazine 13 sind dann so angeordnet, dass eine Bedienungsperson 18 zum Nachfüllen der Stapelmagazine 13 seitlich neben der Einrichtung steht, wie die Figur 1 zeigt. Die Bedienungsperson 18 kann durch eine automatische Nachfüllvorrichtung ersetzt sein. Bei einer Einrichtung mit quer zum Förderweg 2 sich erstreckenden Auflagekanten müsste eine solche automatische Nachfüllvorrichtung mit einer aufwendigen Umlenkung ausgerüstet werden.

Das Förderorgan 16, welches die Auflagen 4 in Richtung des Pfeiles 3 transportiert, weist zwei Umlenkräder 19 resp. 20 sowie zwei Antriebsräder 20 resp. 19 auf. Diese Räder 19 und 20 sind jeweils gemäss den Figuren 1 und 2 in Richtung des Pfeiles 3 entsprechend der Schrägstellung der Auflagen 4 versetzt. Der in Figur 1 angegebene Winkel a ist grösser als 0° und kleiner als 90°. Vorzugsweise beträgt er zwischen 30° und 60°. Vorteilhaft ist dieser Winkel etwa 45°.

Es ist denkbar, dass der Beschickungsvorgang begünstigt werden kann, wenn die Auflagen 4 zur Beschickung anheb- und anschliessend absenkbar ausgebildet sind.

Beim gezeigten Ausführungsbeispiel beschicken die Druckbogenanleger 1 die Auflagen quer zu den Auflagekanten 8. Denkbar ist jedoch auch eine Ausführung, bei welcher die Auflagen 4 parallel zu den Auflagekanten beschickt werden. Bei einer solchen parallelen Beschickung können die Druckbogenanleger seitlich neben Förderorgan 16 angeordnet werden und auch hier ist ein Nachfüllen durch eine Bedienungsperson oder eine automatische Vorrichtung in einfacher Weise möglich.

Damit die Auflagen 4 die Räder 19 und 20 umfahren können, ist der Abstand zwischen benachbarten Auflagen 4 etwas grösser als die Höhe dieser Auflagen 4 zu wählen. Vorzugsweise sind die Auflagen 4 im Bereich des oberen Trums 16a als auch im Bereich des unteren Trums 16b schräg zum Förderweg 2 ausgerichtet. Grundsätzlich ist aber diese schräge Ausrichtung wesentlich im Bereich der Anleger 1; im Bereich eines Kartenklebers 14 oder einer Heftstation 15 können die Auflagen 4 auch rechtwinklig zur Förderrichtung (3) verlaufen.

## Patentansprüche

1. Einrichtung zum Verarbeiten von gefalzten Druckbogen (6) mit wenigstens einer an einem Förderweg (2) angeordneten Arbeitsstation (1, 14, 15), wobei eine Arbeitsstation ein Druckbogenanleger (1) ist, der die Druckbogen (6) vereinzelt und öffnet, mit einem endlos umlaufenden Förderorgan (16) und einer Mehrzahl von dem Druckbogenanleger (1) zu beschickenden Auflagen (4), die hintereinander angeordnet am Förderorgan (16) angebracht sind und auf denen die Druckbogen (6) im Bereich ihres Falzes (7) jeweils auf einer Auflagekante (8) der jeweiligen Auflage (4) reitend abstützbar sind, wobei die Auflagen (4) in gegenseitigem Abstand nacheinander an der Arbeitsstation (1, 14, 15) vorbeigeführt werden, **dadurch gekennzeichnet, dass** die Auflagekanten (8) der Auflagen (4) sich wenigstens im Bereich einer Arbeitsstation (1, 14, 15) schräg zur Förderrichtung (3) des Förderorgans (16) erstrecken.

2. Einrichtung nach Anspruch 1, **dadurch gekennzeichnet, dass** der Winkel (α) zwischen der Auflagekante (8) und der Förderrichtung (3) im Bereich von 30° bis 60° liegt.

3. Einrichtung nach Anspruch 2, **dadurch gekennzeichnet, dass** der Winkel (α) zwischen der Auflagekante (8) und der Förderrichtung (3) etwa 45° beträgt.

4. Einrichtung nach einem der Ansprüche 1 bis 3, **dadurch gekennzeichnet, dass** vom Druckbogenanleger (1) die einzelnen Druckbogen (6) an ihren dem Falz (7) gegenüberliegenden freien Kanten (12) geöffnet und in einer schräg zur Förderrichtung (3) gerichteten Beschickungsrichtung auf jeweils eine Auflage (4) aufgelegt werden.

5. Einrichtung nach einem der Ansprüche 1 bis 4, **dadurch gekennzeichnet, dass** die Auflagen (4) parallel zu den beziehungsweise etwa in Richtung der Auflagekanten (8) beschickt werden.

6. Einrichtung nach einem der Ansprüche 1 bis 4, **dadurch gekennzeichnet, dass** der Druckbogenanleger (1) die Auflagen (4) quer zu den Auflagekanten (8) beschickt.

7. Einrichtung nach einem der Ansprüche 1 bis 6, **dadurch gekennzeichnet, dass** der Anleger (1) seitlich neben dem Förderweg (2) angeordnet ist.

8. Einrichtung nach einem der Ansprüche 1 bis 7, **dadurch gekennzeichnet, dass** die Auflagen (4) am Förderorgan (16) jeweils schwenkbar angelenkt sind.

9. Einrichtung nach Anspruch 8, **dadurch gekennzeichnet, dass** die Auflagen (4) während ihrer Beschickung in und entgegen der Förderrichtung (3) des Förderorgans (16) verschwenkt werden.

10. Einrichtung nach Anspruch 9, **dadurch gekennzeichnet, dass** die Auflagen (4) anhebbar ausgebildet sind.

11. Einrichtung nach einem der Ansprüche 1 bis 9, **dadurch gekennzeichnet, dass** wenigstens eine weitere Arbeitsstation (15) ein Heftapparat ist, durch den die auf den Auflagen (4) reitenden Druckbogen (6) an ihrem Falz (7) geheftet werden.

12. Einrichtung nach einem der Ansprüche 1 bis 11, **dadurch gekennzeichnet, dass** der Abstand der benachbarten Auflagen (4) grösser ist als ihre Höhe.

## Patentansprüche (Patentansprüche für folgende(n) Vertragsstaat(en): CH, LI, DE und GB)

1. Einrichtung zum Verarbeiten von gefalzten Druckbogen (6) mit wenigstens einer an einem Förderweg (2) angeordneten Arbeitsstation (1, 14, 15), wobei eine Arbeitsstation ein Druckbogenanleger (1) ist, der die Druckbogen (6) vereinzelt und öffnet, mit einem endlos umlaufenden Förderorgan (16) und einer Mehrzahl von dem Druckbogenanleger (1) zu beschickenden Auflagen (4), die hintereinander angeordnet am Förderorgan (16) angebracht sind und auf denen die Druckbogen (6) im Bereich ihres Falzes (7) jeweils auf einer Auflagekante (8) der jeweiligen Auflage (4) reitend abstützbar sind, wobei die Auflagen (4) in gegenseitigem Abstand nacheinander an der Arbeitsstation (1, 14, 15) vorbeigeführt werden, wobei die Auflagekanten (8) der Auflagen (4) sich wenigstens im Bereich einer Arbeitsstation (1,14, 15) schräg zur Förderrichtung des Förderorgans (16) erstrecken und wobei der Winkel (2) zwischen der Auflagetante (8) und der Förderrichtung (3) etwa 45° beträgt.

2. Einrichtung nach Anspruch 1, **dadurch gekennzeichnet, dass** vom Druckbogenanleger (1) die einzelnen Druckbogen (6) an ihren dem Falz (7) gegenüberliegenden freien Kanten (12) geöffnet und in einer schräg zur Förderrichtung (3) gerichteten Beschickungsrichtung auf jeweils eine Auflage (4) aufgelegt werden.

3. Einrichtung nach einem der Ansprüche 1 oder 2 , **dadurch gekennzeichnet, dass** die Auflagen (4) parallel zu den beziehungsweise etwa in Richtung der Auflagekanten (8) beschickt werden.

4. Einrichtung nach einem der Ansprüche 1 oder 2 , **dadurch gekennzeichnet, dass** der Druckbogenanleger (1) die Auflagen (4) quer zu den Auflagekanten (8) beschickt.

5. Einrichtung nach einem der Ansprüche 1 bis 4 , **dadurch gekennzeichnet, dass** der Anleger (1) seitlich neben dem Förderweg (2) angeordnet ist.

6. Einrichtung nach einem der Ansprüche 1 bis 5 , **dadurch gekennzeichnet, dass** die Auflagen (4) am Förderorgan (16) jeweils schwenkbar angelenkt sind.

7. Einrichtung nach Anspruch 6, **dadurch gekennzeichnet, dass** die Auflagen (4) während ihrer Beschickung in und entgegen der Förderrichtung (3) des Förderorgans (16) verschwenkt werden.

8. Einrichtung nach Anspruch 7, **dadurch gekennzeichnet, dass** die Auflagen (4) anhebbar ausgebildet sind.

9. Einrichtung nach einem der Ansprüche 1 bis 8 , **dadurch gekennzeichnet, dass** wenigstens eine weitere Arbeitsstation (15) ein Heftapparat ist, durch den die auf den Auflagen (4) reitenden Druckbogen (6) an ihrem Falz (7) geheftet werden.

10. Einrichtung nach einem der Ansprüche 1 bis 9 , **dadurch gekennzeichnet, dass** der Abstand der benachbarten Auflagen (4) grösser ist als ihre Höhe.

## Claims (Claims for the following Contracting State(s): FR, IT)

1. A device for processing folded printed sheets (6), comprising at least one working station (1, 14, 15) disposed on a conveyor track (2), wherein a working station is a printed sheet feeder (1) which separates and opens the printed sheets (6), and comprising an endless, circulating conveyor element (16) and a multiplicity of supports (4) which are loaded by the printed sheet feeder (1) and which are mounted in series on the conveyor element (16), and on which the printed sheets (6) can be supported in the region of their folds (7) astride a support edge (8) of the respective support (4), wherein the supports (4) are led past the working station (1, 14, 15) in succession at a mutual spacing from each other, **characterised in that** the support edges (8) of the supports (4) extend, at least in the region of a working station (1, 14, 15), at a slant in relation to the direction of conveying (3) of the conveyor element (16).

2. A device according to claim 1, **characterised in that** the angle (α) between the support edge (8) and the direction of conveying (3) falls within the range from 30° to 60°.

3. A device according to claim 2, **characterised in that** the angle (α) between the support edge (8) and the direction of conveying (3) is about 45°.

4. A device according to any one of claims 1 to 3, **characterised in that** the individual printed sheets (6) are opened by the printed sheet feeder (1) at their free edges (12) opposite their folds (7) and are each placed on a support (4) in a direction of loading which is at a slant in relation to the direction of conveying (3).

5. A device according to any one of claims 1 to 4, **characterised in that** the supports (4) are loaded parallel to or approximately in the direction of their support edges (8).

6. A device according to any one of claims 1 to 4, **characterised in that** the printed sheet feeder (1) loads the supports (4) transversely to their support edges (8).

7. A device according to any one of claims 1 to 6, **characterised in that** the feeder (1) is disposed at the side near the conveyor track (2).

8. A device according to any one of claims 1 to 7, **characterised in that** the supports (4) are each swivel-jointed to the conveyor element (16).

9. A device according to claim 8, **characterised in that** whilst they are being loaded the supports (4) are swivelled in the direction of conveying (3) of the conveyor element (16) and in a direction opposite thereto.

10. A device according to claim 9, **characterised in that** the supports (4) are designed so that they can be raised.

11. A device according to any one of claims 1 to 9, **characterised in that** at least one further working station (15) is a sewing apparatus with which the printed sheets (6) astride the supports (4) are sewn at their folds (7).

12. A device according to any one of claims 1 to 11, **characterised in that** the spacing between adjacent supports (4) is greater than their height.

## Claims (Claims for the following Contracting State(s): CH, LI, DE, GB)

1. A device for processing folded printed sheets (6), comprising at least one working station (1, 14, 15) disposed on a conveyor track (2), wherein a working station is a printed sheet feeder (1) which separates and opens the printed sheets (6), and comprising an endless, circulating conveyor element (16) and a multiplicity of supports (4) which are loaded by the printed sheet feeder (1) and which are mounted in series on the conveyor element (16), and on which the printed sheets (6) can be supported in the region of their folds (7) astride a support edge (8) of the respective support (4), wherein the supports (4) are led past the working station (1, 14, 15) in succession at a mutual spacing from each other, wherein the support edges (8) of the supports (4) extend, at least in the region of a working station (1, 14, 15), at a slant in relation to the direction of conveying (3) of the conveyor element (16), and wherein the angle (α) between the support edge (8) and the direction of conveying (3) is about 45°.

2. A device according to claim 1, **characterised in that** the individual printed sheets (6) are opened by the printed sheet feeder (1) at their free edges (12) opposite their folds (7) and are each placed on a support (4) in a direction of loading which is at a slant in relation to the direction of conveying (3).

3. A device according to either one of claims 1 or 2, **characterised in that** the supports (4) are loaded parallel to or approximately in the direction of their support edges (8).

4. A device according to either one of claims 1 or 2, **characterised in that** the printed sheet feeder (1) loads the supports (4) transversely to their support edges (8).

5. A device according to any one of claims I to 4, **characterised in that** the feeder (1) is disposed at the side near the conveyor track (2).

6. A device according to any one of claims 1 to 5, **characterised in that** the supports (4) are each swivel-jointed to the conveyor element (16).

7. A device according to claim 6, **characterised in that** whilst they are being loaded the supports (4) are swivelled in the direction of conveying (3) of the conveyor element (16) and in a direction opposite thereto.

8. A device according to claim 7, **characterised in that** the supports (4) are designed so that they can be raised.

9. A device according to any one of claims 1 to 8, **characterised in that** at least one further working station (15) is a sewing apparatus with which the printed sheets (6) astride the supports (4) are sewn at their folds (7).

10. A device according to any one of claims 1 to 9, **characterised in that** the spacing between adjacent supports (4) is greater than their height.

## Revendications (Revendications pour l'(les) Etat(s) contractant(s) suivant(s): FR, IT)

1. Dispositif pour traiter des feuillets imprimés pliés (6), comprenant au moins un poste de travail (1, 14, 15) situé le long d'un parcours de transport (2), sachant qu'un poste de travail est un margeur (1) qui prend les feuillets imprimés (6) un à un et les ouvre, comprenant également un organe de transport (16) circulant en boucle fermée et une multitude de supports (4) destinés à être chargés par le margeur (1), qui sont fixés les uns derrière les autres sur l'organe de transport (16) et sur lesquels les feuillets imprimés (6) peuvent prendre appui en posant la zone de leur pliure (7) à califourchon sur une arête de support (8) du support (4) concerné, sachant que les supports (4) défilent avec un écart réciproque, les uns après les autres, devant le poste de travail (1, 14, 15), **caractérisé en ce que** les arêtes de support (8) des supports (4) s'étendent en biais par rapport à la direction de transport (3) de l'organe de transport (16) au moins dans la zone d'un poste de travail (1, 14, 15).

2. Dispositif selon la revendication 1, **caractérisé en ce que** l'angle (α) entre l'arête de support (8) et la direction de transport (3) est compris entre 30° et 60°.

3. Dispositif selon la revendication 2, **caractérisé en ce que** l'angle (α) entre l'arête de support (8) et la direction de transport (3) est d'environ 45°.

4. Dispositif selon l'une des revendications 1 à 3, **caractérisé en ce que** le margeur (1) ouvre les différents feuillets imprimés (6) au niveau de leurs arêtes libres (12) opposées à la pliure (7) et les pose chacun sur un support (4) dans une direction de chargement orientée en biais par rapport à la direction de transport (3).

5. Dispositif selon l'une des revendications 1 à 4, **caractérisé en ce que** les supports (4) sont chargés parallèlement aux arêtes de support (8) ou approximativement dans la direction de celles-ci.

6. Dispositif selon l'une des revendications 1 à 4, **caractérisé en ce que** le margeur (1) charge les supports (4) transversalement par rapport aux arêtes de support (8).

7. Dispositif selon l'une des revendications 1 à 6, **caractérisé en ce que** le margeur (1) est placé latéralement par rapport au parcours de transport (2).

8. Dispositif selon l'une des revendications 1 à 7, **caractérisé en ce que** les supports (4) sont chacun montés de manière pivotante sur l'organe de transport (16).

9. Dispositif selon la revendication 8, **caractérisé en ce que**, pendant leur chargement, les supports (4) pivotent dans le sens d'avancement (3) de l'organe de transport (16) et dans le sens opposé à celui-ci.

10. Dispositif selon la revendication 9, **caractérisé en ce que** les supports (4) sont réalisés de manière à pouvoir être soulevés.

11. Dispositif selon l'une des revendications 1 à 9, **caractérisé en ce qu'**au moins un poste de travail supplémentaire (15) est une brocheuse à l'aide de laquelle les feuillets imprimés (6) reposant à califourchon sur les supports (4) sont brochés au niveau de leur pliure (7).

12. Dispositif selon l'une des revendications 1 à 11, **caractérisé en ce que** l'écart entre les supports adjacents (4) est supérieur à leur hauteur.

## Revendications (Revendications pour l'(les) Etat(s) contractant(s) suivant(s): CH, LI, DE, GB)

1. Dispositif pour traiter des feuillets imprimés pliés (6), comprenant au moins un poste de travail (1, 14, 15) situé le long d'un parcours de transport (2), sachant qu'un poste de travail est un margeur (1) qui prend les feuillets imprimés (6) un à un et les ouvre, comprenant également un organe de transport (16) circulant en boucle fermée et une multitude de supports (4) destinés à être chargés par le margeur (1), qui sont fixés les uns derrière les autres sur l'organe de transport (16) et sur lesquels les feuillets imprimés (6) peuvent prendre appui en posant la zone de leur pliure (7) à califourchon sur une arête de support (8) du support (4) concerné, sachant que les supports (4) défilent avec un écart réciproque, les uns après les autres, devant le poste de travail (1, 14, 15), sachant que les arêtes de support (8) des supports (4) s'étendent en biais par rapport à la direction de transport (3) de l'organe de transport (16) au moins dans la zone d'un poste de travail (1, 14, 15), et que l'angle (α) entre l'arête de support (8) et la direction de transport (3) est d'environ 45°.

2. Dispositif selon la revendication 1, **caractérisé en ce que** le margeur (1) ouvre les différents feuillets imprimés (6) au niveau de leurs arêtes libres (12) opposées à la pliure (7) et les pose chacun sur un support (4) dans une direction orientée en biais par rapport à la direction de transport (3).

3. Dispositif selon la revendication 1 ou 2, **caractérisé en ce que** les supports (4) sont chargés parallèlement aux arêtes de support (8) ou approximativement dans la direction de celles-ci.

4. Dispositif selon la revendication 1 ou 2, **caractérisé en ce que** le margeur (1) charge les supports (4) transversalement par rapport aux arêtes de support (8).

5. Dispositif selon l'une des revendications 1 à 4, **caractérisé en ce que** le margeur (1) est placé latéralement par rapport au parcours de transport (2).

6. Dispositif selon l'une des revendications 1 à 5, **caractérisé en ce que** les supports (4) sont chacun montés de manière pivotante sur l'organe de transport (16).

7. Dispositif selon la revendication 6, **caractérisé en ce que**, pendant leur chargement, les supports (4) pivotent dans le sens d'avancement (3) de l'organe de transport (16) et dans le sens opposé à celui-ci.

8. Dispositif selon la revendication 7, **caractérisé en ce que** les supports (4) sont réalisés de manière à pouvoir être soulevés.

9. Dispositif selon l'une des revendications 1 à 8, **caractérisé en ce qu'**au moins un poste de travail supplémentaire (15) est une brocheuse à l'aide de laquelle les feuillets imprimés (6) reposant à califourchon sur les supports (4) sont brochés au niveau de leur pliure (7).

10. Dispositif selon l'une des revendications 1 à 9, **caractérisé en ce que** l'écart entre les supports adjacents (4) est supérieur à leur hauteur.
